# EUROPÄISCHE PATENTSCHRIFT

(11) **EP 3 846 662 B1**
(45) Veröffentlichungstag und Bekanntmachung des Hinweises auf die Patenterteilung: **28.01.2026**
(21) Anmeldenummer: 19816567.2
(22) Anmeldetag: 29.11.2019
(51) Int. Cl.: A47C 4/54

(54) **SITZBALL**
SITTING BALL
BALLE-SIÈGE

(43) Veröffentlichungstag der Anmeldung: 14.07.2021
(73) Patentinhaber: Hock, Kristof, 51643 Gummersbach (DE)
(72) Erfinder: Hock, Kristof, 51643 Gummersbach (DE)
(74) Vertreter: Dr. Solf & Zapf Patent- und Rechtsanwalts PartG mbB
(86) Internationale Anmeldenummer: PCT/EP2019/083061
(87) Internationale Veröffentlichungsnummer: WO 2021/104641

(56) Entgegenhaltungen:
- EP-A1- 3 400 989
- DE-A1- 102018 130 846
- DE-U1- 29 718 292
- US-A1- 2010 314 916

## Beschreibung

Die vorliegende Erfindung betrifft eine Sitzeinrichtung umfassend einen mit einem gasförmigen Medium gefüllten, ellipsoiden Hohlkörper mit einer dehnbaren Hohlkörperwandung sowie eine den Hohlkörper einhüllende Hülle aus flexiblem Material, wobei die Hülle auf den Hohlkörper aufziehbar und von diesem abziehbar ist, und umfassend einen zur Lageausrichtung dienenden Gewichtskörper.

Eine derartige Sitzeinrichtung wird insbesondere bei einem kugelförmigen Hohlkörper als Sitzball bezeichnet.

Grundsätzlich besteht das Problem, dass mit einem Gas gefüllte Hohlkörper mit einer äußeren Hülle dazu tendieren, aufgrund der insbesondere runden Form ihre zugewiesene Standfläche zu verlassen und wegzurollen. Der Vorteil eines freien Rollens, den ein Ball für Gymnastik- und Sportanwendungen hat, kann bei der Verwendung als Sitzeinrichtung hinderlich sein, weshalb derartige Sitzeinrichtungen mit einem Gewicht versehen sind, wodurch durch die exzentrische Anordnung des Gewichtskörpers die Sitzeinrichtung eine bestimmte Lage einnimmt. Derartige Gewichtskörper sind an der Hülle oder an dem Hohlkörper permanent fixiert. Hierdurch besteht der Nachteil, dass durch die starre permanente Fixierung des Gewichtskörpers die insbesondere als Sitzball ausgebildete Sitzeinrichtung für die Verwendung im Gymnastik- und Sportbereich schlecht oder gar nicht geeignet ist.

Aus der EP 3 400 989 A1 ist es bekannt, bei dem aus dem Hohlkörper und der Hülle bestehenden Ball das Gewicht an der Hülle zu befestigen. Insbesondere kann die Hülle hierzu eine Tasche aufweisen, in der das Gewicht fixiert wird. Der Nachteil einer derartigen Ausführung besteht darin, dass einerseits eine Entfernung des Gewichts im aufgeblasenen Zustand des inneren Hohlkörpers schwierig ist und andererseits das Gewicht immer nur die gleiche Lage einnimmt, so dass eine Variabilität des Sitzbereiches nicht gegeben ist. Zudem bedarf es für die Fixierung des Gewichts einer speziellen Ausbildung des Hohlkörpers bzw. der Hülle.

Aus der DE 10 2018 130 846 A1 ist eine Sitzeinrichtung bekannt, die nur aus dem mit Gas befüllten Hohlkörper besteht, der keine äußere Hülle aufweist. Das Gewicht befindet sich an dem Hohlkörper, z. B. als an dem Hohlkörper angeformte äußere Aufstandseinrichtung.

Auch hier bedarf es einer speziellen Ausbildung des hüllenlosen Balls, um das Gewicht am hüllenlosen Ball zu fixieren.

Aus der DE 297 18 292 U1 ist es bekannt, eine Sitzeinrichtung, z. B. einen Sitzball, der aus einem inneren Hohlkörper und einem äußeren Bezug gebildet wird, am Hohlkörper ein Gewicht anzuordnen, um eine Ausrichtung der Sitzeinrichtung zu bewirken. Auch hier kann die Anordnung des Gewichts oder die Entnahme des Gewichts nur bei einem nicht gefüllten inneren Hohlkörper erfolgen, und zudem bedarf es einer Fixierung des Gewichts innerhalb des Hohlkörpers, um eine stabile Gewichtslage zu erreichen.

Der Erfindung liegt die Aufgabe zu Grunde, ausgehend von einer Sitzeinrichtung der eingangs beschriebenen Art, diese derart auszubilden, dass sie einerseits als Sitzeinrichtung mit einer vorbestimmten Gebrauchslage und andererseits für den Gymnastik- und Sportbereich ohne Einschränkung benutzt werden kann.

Erfindungsgemäß wird dies, ausgehend von einer Sitzeinrichtung gemäß dem Oberbegriff des Anspruchs 1, dadurch gelöst, dass die Hülle eine mit einem Verschlussteil verschließbare Öffnung aufweist, die derart dimensioniert ist, dass die Hülle mit dem Hohlkörper befüllt werden kann und anschließend das Verschlussteil nach einem Aufblasen des Hohlkörpers geschlossen werden kann, wobei zwischen der Hülle und dem Hohlkörper ein Gewichtskörper angeordnet ist, der mittels Druckkraft, die von dem mit dem gasförmigen Medium gefüllten Hohlkörper erzeugt wird, klemmend zwischen der Hülle und dem Hohlkörper befestigt ist, wobei der Gewichtskörper durch die klemmende Befestigung jederzeit in seiner Lage verschiebbar ist und leicht von Hand entfernbar ist, wobei die Hülle aus einem Material besteht, das einen kleineren Dehnungskoeffizienten aufweist als das die Wandung des Hohlkörpers bildende Material. Idealerweise wird der Gewichtskörper derart positioniert, dass sich die Sitzeinrichtung bzw. der Sitzball durch eine von dem Gewichtskörper erzeugte exzentrische Kraft in Richtung auf die Aufstandsfläche ausrichtet und insbesondere eine Lage einnimmt, in der beispielsweise ein an der Hülle befindlicher Sitzbereich gegenüber der Aufstandsfläche der Sitzeinrichtung um 180° versetzt angeordnet ist.

Weiterhin ist es von Vorteil, wenn der Gewichtskörper die Form eines Diskus, z. B. einer optischen Linse mit einer Grundfläche und einem auf der Grundfläche angeformten, scheibenförmigen und z. B. konvexen Diskuskörper aufweist, wobei der Diskuskörper mit dem z. B. konvexen Körperteil der Hülle zugekehrt angeordnet ist. Durch diese Formgebung wird es ermöglicht, dass die äußere Form der Hülle nicht beeinträchtigt wird, so dass sich der Gewichtskörper von außen nicht sichtbar zwischen dem inneren Hohlkörper und der Hülle an die Form der Hülle anpasst. Vorteilhafterweise kann die Grundfläche des Gewichtskörpers in einer geraden Ebene verlaufen, oder aber sie kann konvex oder konkav gebogen ausgebildet sein. Durch die sich zu dem umlaufenden Rand verjüngende Form des Gewichtskörpers wird die Anpassung des Gewichtskörpers an die Kreisform der Hülle im Querschnitt gesehen begünstigt.

Erfindungsgemäß ist es von Vorteil, wenn die Grundfläche des Gewichtskörpers kreisförmig ist. Insbesondere ist es von Vorteil, wenn die Grundfläche des Gewichtskörpers eine Umfangsabmessung aufweist, die 25 % bis 35 % des Durchmessers der Hülle beträgt, wenn die Hülle kugelförmig ausgebildet ist.

Die selbsttätige Lageeinstellung der erfindungsgemäßen Sitzeinrichtung wird mittels eines Gewichtskörpers erreicht, der ein Eigengewicht besitzt, das insbesondere 30 % bis 50 % des Gewichtes der Sitzeinrichtung aus Hülle und Hohlkörper, und zwar ohne den Gewichtskörper, beträgt. Die vorstehenden erfindungsgemäßen Dimensionierungen des Gewichtskörpers ermöglichen eine optimale Gewichtsverteilung und eine optimale Anpassung des Gewichtskörpers an die Hüllenform und bewirken, dass die Sitzeinrichtung die durch den Gewichtskörper bedingte Lage sicher einnimmt.

Um je nach Präferenz eine starke Stabilität der Lage der erfindungsgemäßen Sitzeinrichtung durch ein großes Gewicht des Gewichtskörpers mit dem Nachteil eines hohen Gesamtgewichtes oder aber eine weniger starke Lagestabilität mit einem leichteren Gewichtskörper zu erreichen, kann jeweils das Gewicht des Gewichtskörpers ausgewählt werden. Für eine mittelstarke Lagestabilität ist das angegebene Gewicht von 30 % bis 50 % des Gesamtgewichtes der Sitzeinrichtung ohne die Gewichtseinlage des Gewichtskörpers von Vorteil.

Erfindungsgemäß ist es von Vorteil, um die Flexibilität des gasgefüllten Hohlkörpers, d. h. der Hülle, nicht zu sehr einzuschränken, wenn für den erfindungsgemäßen Gewichtskörper flexible, gewichtshaltige Materialien, wie z. B. Gummi, Polyvinylchlorid oder andere entsprechende Kunststoffe wie z. B. TPR (thermoplastischer Rubber), TPU (thermoplastisches Urethan), NBR (Nitril Butadien Rubber) oder Silikon-Rubber Verwendung finden. Dabei kann der Gewichtskörper durch ein formgebendes Verfahren, wie insbesondere Spritzgießen, oder aus geschichteten plattenförmigen Teilkörpern gefertigt werden. Erfindungsgemäß ist es ebenfalls möglich, wenn eine Gewichtskörperhülle aus einem flexiblen Material mit einer gelartigen Masse oder sandartigen Materialien gefüllt hergestellt wird. Dabei besteht der grundsätzliche Vorteil von flexiblen, weichen Materialien für die Herstellung des Gewichtskörpers darin, dass die mit dem erfindungsgemäßen Gewichtskörper versehene Sitzeinrichtung beim Fallenlassen geringe Aufprallgeräusche erzeugt oder zum Beispiel, dass hierbei empfindliche Böden nicht beschädigt werden. Ein Vorteil von Kunststoffen zur Herstellung des Sitzkörpers liegt darin, dass hierdurch eine haftfähige Oberfläche des Gewichtskörpers erzeugt wird, wodurch der Gewichtskörper innerhalb der Hülle besser fixiert ist. Hierbei kann es erfindungsgemäß ebenfalls von Vorteil sein, wenn der Gewichtskörper an seiner Oberfläche, insbesondere an der der Hülle zugekehrten Oberfläche, eine Oberflächenstruktur aufweist, wodurch die Haftung zwischen der Hülle und dem Gewichtskörper verbessert wird.

Gemäß der Erfindung kann es von Vorteil sein, wenn der Gewichtskörper diskusförmig ausgebildet ist und hierbei insbesondere eine ebene Grundfläche aufweist und dieser gegenüberliegend und zu dieser parallel und konzentrisch eine Aufstandsfläche. Hierbei ist der Durchmesser der Aufstandsfläche vorzugsweise kleiner als der Durchmesser der kreisförmigen Grundfläche. Durch diese Ausbildung wird eine stabile Stellung der Sitzeinrichtung mit dem eingesetzten Gewichtskörper begünstigt, wenn die z. B. ballförmige Sitzeinrichtung auf der Aufstandsfläche steht. Denn die äußere flexible Hülle kann sich der ebenen Aufstandsfläche des Gewichtskörpers anpassen.

Wenn eine Sitzeinrichtung Anwendung findet, bei der am äußeren Umfang der Hülle ein umlaufender, nach außen vorstehender Keder ausgebildet ist, ist es zweckmäßig, den Gewichtskörper im von dem Keder begrenzten Abschnitt der Hülle zu positionieren. Damit der Keder nicht durch den eingelegten Gewichtskörper nach außen verformt wird, ist es zweckmäßig, wenn am Gewichtskörper eine äußere umlaufende, senkrecht zur Mittelachse des Gewichtskörpers kreisförmig verlaufende Umfangsfläche ausgebildet ist, die senkrecht zu einer Verlängerung der Aufstandsfläche verläuft.

Hierbei ist zweckmäßigerweise eine bogenförmige, nach außen konvex gekrümmte Übergangsfläche zwischen der Umfangsfläche des Gewichtskörpers und der Aufstandsfläche vorhanden. Hierbei ist der Durchmesser der Umfangsfläche kleiner als der Durchmesser des kreisförmig verlaufenden Keders. Zusätzlich kann es zweckmäßig sein, wenn der Übergang der Umfangsfläche zur im Durchmesser kleineren Grundfläche des Gewichtskörpers als Anfasung unter einem Schrägungswinkel insbesondere von 45 ° ausgebildet ist.

Der bogenförmige Übergangsbereich zwischen der Aufstandsfläche und der Umfangsfläche des Gewichtskörpers ermöglicht eine Anpassung an den Verlauf der Hülle der Sitzeinrichtung.

Es liegt ebenfalls im Rahmen der Erfindung, wenn innerhalb des Gewichtskörpers ein Zusatzgewicht aus einem Material mit einem höheren spezifischen Gewicht als das übrige Material des Gewichtskörpers, beispielsweise Stahl, insbesondere mittig eingelegt ist. Ein derartiges Zusatzgewicht kann auch eingegossen sein. Damit eine leichte und unbehinderte Anordnung des Gewichtskörpers innerhalb der Sitzeinrichtung möglich ist, ist es von Vorteil, wenn in der Hülle eine mit einem Reißverschluss, einem Klettverschluss oder einem Schnürsystem oder dergleichen verschließbare Öffnung ausgebildet ist. Eine derartige Öffnung in der Hülle kann auch derart bemessen sein, dass die Hülle mit dem Hohlkörper befüllt werden kann: Der Hohlkörper besitzt vorzugsweise ein Ventil, mit dem dieser mit Gas, z. B. Luft gefüllt werden kann. Dieses Ventil ist vorzugsweise im Bereich der verschließbaren Öffnung angeordnet.

Alternativ ist es ebenfalls im Rahmen der Erfindung möglich, eine separate Öffnung nur für die Einbringung des Gewichtskörpers vorzusehen, wobei eine derartige Öffnung vorteilhafterweise in dem gewünschten Aufstandsbereich der erfindungsgemäßen Sitzeinrichtung vorgesehen ist.

Es liegt ebenfalls im Rahmen der Erfindung, wenn der Gewichtskörper ringförmig ist.

Vorteilhafte Ausgestaltungen der Erfindung sind in den Unteransprüchen enthalten. Die Erfindung wird anhand der in den Figuren dargestellten Ausführungsbeispiele näher erläutert. Es zeigen:
- Fig. 1: einen Schnitt durch eine erfindungsgemäße Sitzeinrichtung,
- Fig. 2: einen Schnitt entlang der Schnittlinie II-II in Fig. 1, jedoch unter Weglassen der Wandung des Hohlkörpers oberhalb des Gewichtskörpers,
- Fig. 3: eine Schnittansicht einer weiteren erfindungsgemäßen Sitzeinrichtung mit Keder und
- Fig. 4: einen Schnitt durch eine weitere Ausführung eines erfindungsgemäßen Gewichtskörpers.

In den Figuren der Zeichnung sind gleiche Teile stets mit denselben Bezugszeichen versehen, so dass sie in der Regel auch nur einmal beschrieben werden.

Wie in Fig. 1 dargestellt, weist eine erfindungsgemäße Sitzeinrichtung, die vorteilhafterweise als kugelförmiger Sitzball ausgebildet ist, eine äußere Hülle 1 auf, die insbesondere aus einem textilen Material, z. B. einem Fließmaterial oder Kunstleder und Leder oder einem Gewebe oder Gewirk hergestellt ist. Innerhalb der Hülle 1 befindet sich ein mit einem gasförmigen Medium, insbesondere Luft, gefüllter ellipsoider, insbesondere im Querschnitt kreisförmiger Hohlkörper 2. Im dargestellten, vorzugsweisen Ausführungsbeispiel ist ein runder Sitzball als Sitzeinrichtung dargestellt. Die Hülle 1 ist vorzugsweise aus an ihren Längsrändern miteinander verbundenen, insbesondere vernähten streifenförmigen Zuschnitten gebildet. Darüber hinaus weist die Hülle 1 eine mit einem Verschlussteil, insbesondere einem Reißverschluss oder dergleichen verschließbare Öffnung auf, die derart dimensioniert ist, dass die Hülle 1 mit dem Hohlkörper 2 befüllt werden kann und anschließend das Verschlussteil nach dem Aufblasen des Hohlkörpers 2 geschlossen werden kann. Zwischen der Hülle 1 und dem Hohlkörper 2 ist ein Gewichtskörper 3 angeordnet, der mittels Druckkraft, die von dem mit Gas gefüllten Hohlkörper 2 erzeugt wird, klemmend zwischen der Hülle 1 und dem Hohlkörper 2 fixiert wird. Vorteilhafterweise ist der Gewichtskörper 3 derart innerhalb der Hülle 1 so angeordnet, dass er um 180° versetzt zu einem an der Hülle 1 ausgebildeten optionalen Sitzbereich 4 fixiert ist, so dass sich die erfindungsgemäße Sitzeinrichtung selbsttätig derart ausrichtet, dass sich der gewünschte Sitzbereich um 180 ° versetzt zum Gewichtskörper 3 ausrichtet.

Das Material der Hülle 1 ist derart ausgewählt, dass dessen Dehnungskoeffizient kleiner ist als der Dehnungskoeffizient der elastischen Wandung des Hohlkörpers 2. Hierdurch wird erreicht, dass die auf den Gewichtskörper 3 wirkende Klemmkraft ausreichend groß erzeugt wird.

Vorteilhafterweise besteht die Hülle 1 aus einem flexiblen Material, beispielsweise textilen Material, Polyester oder Leder oder Kunstleder oder dergleichen. Als Material für die Hohlkörperwandung bzw. den Hohlkörper 2 wird vorteilhafterweise ein dehnbares Material, wie beispielsweise PVC oder Gummi verwendet. Hierbei ist es wichtig, dass das Material weitgehend luftundurchlässig ist.

Vorteilhafterweise weist der Gewichtskörper 3 die Form eines Diskus mit einem konvexen Diskuskörper 6 auf, der eine insbesondere geradlinige bzw. ebene Grundfläche 5 besitzt, wobei auf der Grundfläche 5 der konvexe Diskuskörper 6 angeformt ist.

Es liegt im Rahmen der Erfindung, wenn die Grundfläche 5 eine konkave oder konvex gekrümmte Kontur aufweist. Hierbei ist im dargestellten Ausführungsbeispiel die Grundfläche 5 vorteilhafterweise kreisförmig ausgebildet.

Wie im dargestellten Ausführungsbeispiel gezeigt, ist der Gewichtskörper 3 mit seinem konvexen linsenförmigen Diskuskörper 6 der Hülle 1 zugekehrt und derart ausgebildet, dass die äußere Form der Hülle 1 nicht beeinflusst wird, so dass das Vorhandensein des Gewichtskörpers 3 von außen nicht sichtbar ist, da sich der Gewichtskörper 3 zwischen dem Hohlkörper 2 und der Hülle 1 derart anschmiegt, dass der kreisförmige Verlauf der Hülle 1 nicht beeinträchtigt wird. Die Ausbildung des Diskuskörpers 6 ermöglicht, dass sich dieser an den Verlauf der Hülle 1 anschmiegt und gleichzeitig ist der erfindungsgemäße Gewichtskörper 3 derart dimensioniert, dass sich der innere Hohlkörper 2 mit seiner Hohlkörperwandung an den Verlauf des Gewichtskörpers 3 im Bereich seiner Grundfläche 5 anpasst. Vorteilhafterweise besitzt die Grundfläche 5 eine Umfangsabmessung von derartiger Länge, dass sie 25 % bis 35 % des Hüllendurchmessers aufweist, insbesondere wenn die Hülle 1 einen kreisförmigen Querschnitt besitzt, d. h. kugelförmig ausgebildet ist.

Es ist erfindungsgemäß von Vorteil, wenn der Gewichtskörper 3 ein Eigengewicht besitzt, das 30 % bis 50 % des Gesamtgewichtes der Sitzeinrichtung aus der Hülle 1 und dem Hohlkörper 2 ohne den Gewichtskörper 3 aufweist.

Der erfindungsgemäße Gewichtskörper 3 besteht vorteilhafterweise aus einem flexiblen Material, insbesondere mit einem größeren spezifischen Gewicht als das Gewicht der Hülle 1 bzw. das Gewicht des Materials des Hohlkörpers 2. Hierbei finden insbesondere Gummi, Polyvinylchlorid oder andere entsprechende Kunststoffe Anwendung. Es ist ebenfalls im Rahmen der Erfindung möglich, dass der Gewichtskörper 3 aus einer Gewichtskörperhülle besteht, die mit einem sandartigen oder mit einer gelartigen Masse gefüllt ist.

Der Gewichtskörper 3 kann in unterschiedlichen formgebenden Verfahren hergestellt werden oder aber aus plattenförmigen Teilkörpern, die dann zu dem erfindungsgemäßen Gewichtskörper 3 zusammengefügt werden. Die Verwendung von flexiblen, weichen Materialien zur Herstellung des Gewichtskörpers 3 ist deshalb von Vorteil, da dann die mit dem erfindungsgemäßen Gewichtskörper 3 versehene Sitzeinrichtung beim Fallenlassen derselben geringe Aufprallgeräusche erzeugt, oder aber auch zum Beispiel bei einer Anwendung der erfindungsgemäßen Sitzeinrichtung auf empfindlichen Böden bei einem Fallenlassen der erfindungsgemäßen Sitzeinrichtung, z. B. eines erfindungsgemäßen Sitzballs, diese nicht beschädigt werden. Weiterhin haben kunststoffartige Materialien zur Herstellung des Gewichtskörpers 3 den Vorteil, dass sie eine haftfähige Oberfläche aufweisen, wodurch der Gewichtskörper 3 innerhalb der Hülle 1 zwischen der Hülle 1 und dem Hohlkörper 2 besser fixiert wird. Auch kann der erfindungsgemäße Gewichtskörper 3 eine strukturierte Oberfläche aufweisen, wodurch ebenfalls die Haftung an der Hülle 1 verbessert wird. Bei der Ausbildung der Struktur der Oberfläche des erfindungsgemäßen Gewichtskörpers 3 sollte eine Ausführung gewählt werden, die sicherstellt, dass sich die Struktur nicht durch das Hüllenmaterial hindurchdrückt.

Um das Einbringen und Entfernen des erfindungsgemäßen Gewichtskörpers 3 zu gewährleisten, ist hierfür eine Öffnung innerhalb der Hüllenwandung vorzusehen. Diese Öffnung kann beispielsweise mittels eines Reißverschlusses, Klettverschlusses oder eines Schnürsystems verschließbar sein. Diese Öffnung kann ebenfalls zum Einbringen oder eine Herausnahme des Hohlkörpers 2 dienen, wobei der Hohlkörper 2 über ein Ventil in seiner Wandung befüllbar oder entleerbar ist. Es ist im Rahmen der Erfindung ebenfalls möglich, eine Öffnung nur für das Einbringen des Gewichtskörpers 3 an einer Stelle vorzusehen, die später im Gebrauch der erfindungsgemäßen Sitzeinrichtung die Auflagefläche der Sitzeinrichtung bildet.

Wie in den Fig. 3 und 4 dargestellt ist, weist vorteilhafterweise der Gewichtskörper 3 an seiner Grundfläche 5 einen scheibenförmigen Diskuskörper 6 auf. Weiterhin kann es zweckmäßig sein, wenn die Sitzeinrichtung, siehe Fig. 3 und 4, an deren Hülle 1 einen dem Sitzbereich 4 gegenüberliegenden Aufstandsbereich 8 aufweist, der von einem umlaufenden, gegenüber der Umfangsfläche 11 der Hülle 1 vorstehenden Keder 9 begrenzt ist. Innerhalb des von dem Keder 9 begrenzten Hüllenabschnitts der Hülle 1 ist zweckmäßigerweise der Gewichtskörper 3 mit dem Diskuskörper 6 angeordnet.

Es ist zweckmäßig, wenn der Gewichtskörper 3 eine seiner Grundfläche 5 gegenüberliegende und zu dieser parallel verlaufende und zu dieser konzentrische Aufstandsfläche 10 aufweist. Die Aufstandsfläche 10 ist insbesondere kreisförmig, und der Durchmesser beträgt z. B. 50 % bis 60 % des Durchmessers der kreisförmigen Grundfläche 5.

Der scheibenförmige Diskuskörper 6 weist insbesondere eine umlaufende, im Querschnitt senkrecht zu seiner Mittelachse X-X kreisförmige Umfangsfläche 11 auf. Diese verläuft senkrecht zu einer Verlängerung der Aufstandsfläche 10. Hierbei beträgt insbesondere die Höhe der Umfangsfläche 11 45 % bis 55 % einer Gesamtdicke des Diskuskörpers 6.

Weiterhin ist es zweckmäßig, wenn zwischen der Umfangsfläche 11 und der Aufstandsfläche 10 eine bogenförmige, konvex nach außen gekrümmte Übergangsfläche 12 vorhanden ist. Hierdurch erfolgt eine Anpassung an die Außenkontur der Hülle 1.

Es ist von Vorteil, wenn der Durchmesser des Diskuskörpers 6 im Bereich seiner Umfangsfläche 11 kleiner ist als der Innendurchmesser des Keders 9. Hierzu ist es weiterhin von Vorteil, wenn im Bereich des Übergangs zwischen der Umfangsfläche 11 des Diskuskörpers 6 zu seiner Grundfläche 5 eine umlaufende Anfasung 13 unter einem Neigungswinkel z. B. von 45 ° ausgebildet ist, so dass der Durchmesser der kreisförmigen Grundfläche 5 kleiner ist als der Durchmesser der Umfangsfläche 11, und zwar insbesondere 90 % bis 95 % kleiner.

Was die übrigen Merkmale des Gewichtskörpers 3 betrifft, so wird auf die Ausführungen in Verbindung mit den Fig. 1 und 2 Bezug genommen, so dass diese Merkmale ebenfalls vorhanden sein können.

Ein zweckmäßiges Ausführungsbeispiel einer erfindungsgemäßen Sitzeinrichtung bzw. eines erfindungsgemäßen Gewichtskörpers 3 ist wie folgt:
Eine ballförmige Sitzeinrichtung 3, z. B. ein Sitzball, besitzt z. B. einen Außendurchmesser von 650 mm. Der Durchmesser des erfindungsgemäßen Gewichtskörpers 3 im Bereich seiner Umfangsfläche 11 beträgt z. B. 180 mm. Die Gesamtdicke beträgt z. B. 27 mm und der Durchmesser der Aufstandsfläche 10 beträgt z. B. 100 mm. Der Durchmesser der Grundfläche 5 beträgt z. B. 166 mm.

### Bezugszeichenliste

- 1: Hülle
- 2: Hohlkörper
- 3: Gewichtskörper
- 4: Sitzbereich
- 5: Grundfläche
- 6: Diskuskörper
- 8.: Aufstandsbereich
- 9.: Keder
- 10.: Aufstandsfläche
- 11.: Umfangsfläche
- 12.: Übergangsfläche
- 13.: Anfasung

## Patentansprüche

1. Sitzeinrichtung umfassend einen mit einem gasförmigen Medium gefüllten, ellipsoiden Hohlkörper (2) mit einer dehnbaren Hohlkörperwandung sowie eine den Hohlkörper (2) einhüllende Hülle (1) aus flexiblem Material, wobei die Hülle (1) auf den Hohlkörper (2) aufziehbar und von diesem abziehbar ist, und umfassend einen zur Lageausrichtung dienenden Gewichtskörper (3), wobei die Hülle (1) eine mit einem Verschlussteil verschließbare Öffnung aufweist, die derart dimensioniert ist, dass die Hülle (1) mit dem Hohlkörper (2) befüllt werden kann und anschließend das Verschlussteil nach einem Aufblasen des Hohlkörpers (2) geschlossen werden kann, wobei zwischen der Hülle (1) und dem Hohlkörper (2) der Gewichtskörper (3) angeordnet ist, der mittels Druckkraft, die in dem mit dem gasförmig gefüllten Hohlkörper (2) erzeugt wird, klemmend zwischen der Hülle (1) und dem Hohlkörper (2) befestigt ist, wobei der Gewichtskörper (3) durch die klemmende Befestigung jederzeit in seiner Lage verschiebbar ist und leicht von Hand entfernbar ist, wobei die Hülle (1) aus einem Material besteht, das einen kleineren Dehnungskoeffizienten aufweist als das die Wandung des Hohlkörpers (2) bildende Material.

2. Sitzeinrichtung nach Anspruch 1,
**dadurch gekennzeichnet, dass** der Gewichtskörper (3) um 180° versetzt zu einem an der Hülle (1) vorgesehenen Sitzbereich (4) befestigt ist.

3. Sitzeinrichtung nach Anspruch 1 oder 2,
**dadurch gekennzeichnet, dass** der Gewichtskörper (3) scheibenförmig ausgebildet ist mit einem an einer Grundfläche (5) angeformten Diskuskörper (6) oder ringförmig ausgebildet ist.

4. Sitzeinrichtung nach Anspruch 3,
**dadurch gekennzeichnet, dass** die Grundfläche (5) einen geraden, ebenen Verlauf aufweist.

5. Sitzeinrichtung nach Anspruch 3,
**dadurch gekennzeichnet, dass** die Grundfläche (5) konvex oder konkav gekrümmt ausgebildet ist.

6. Sitzeinrichtung nach einem der Ansprüche 3 bis 5,
**dadurch gekennzeichnet, dass** die Grundfläche (5) kreisförmig ist.

7. Sitzeinrichtung nach einem der Ansprüche 3 bis 6,
**dadurch gekennzeichnet, dass** die Grundfläche (5) eine Umfangsabmessung aufweist, die 25 % bis 35 % des Hüllendurchmessers der Hülle (1) aufweist, wenn die Hülle (1) einen kreisförmigen Querschnitt besitzt.

8. Sitzeinrichtung nach einem der Ansprüche 2 bis 7,
**dadurch gekennzeichnet, dass** die Hülle (1) einen dem Sitzbereich (4) gegenüberliegenden Aufstandsbereich (8) aufweist, der von einem umlaufenden gegenüber einer Umfangsfläche der Hülle (1) vorstehenden Keder (9) begrenzt ist.

9. Sitzeinrichtung nach Anspruch 8,
**dadurch gekennzeichnet, dass** der Gewichtskörper (3) im von dem Keder (9) begrenzten Bereich zwischen der Hülle (1) und dem Hohlkörper (2) angeordnet ist.

10. Sitzeinrichtung nach Anspruch 9,
**dadurch gekennzeichnet, dass** der Gewichtskörper (3) einen an seine Grundfläche (5) angeformten konvex ausgebildeten Diskuskörper (6) aufweist.

11. Sitzeinrichtung nach Anspruch 9,
**dadurch gekennzeichnet, dass** der Gewichtskörper (3) eine seiner Grundfläche (5) gegenüberliegende und zu dieser parallel verlaufende und konzentrisch angeordnete Aufstandsfläche (10) aufweist und vorzugsweise die Aufstandsfläche (10) kreisförmig ist und ihr Durchmesser z. B. 50 % bis 60 % des Durchmessers der kreisförmigen Grundfläche (5) beträgt.

12. Sitzeinrichtung nach Anspruch 11,
**dadurch gekennzeichnet, dass** der Diskuskörper (6) eine umlaufende, im Querschnitt senkrecht zu seiner Mittelachse (X-X) kreisförmige Umfangsfläche (11) aufweist, die senkrecht zu einer Verlängerung der Aufstandsfläche (10) verläuft und vorzugsweise die Höhe der Umfangsfläche (11) 45 % bis 55 % der Gesamtdicke des Diskuskörpers (6) beträgt.

13. Sitzeinrichtung nach Anspruch 11 oder 12,
**dadurch gekennzeichnet, dass** zwischen der Umfangsfläche (11) und der Aufstandsfläche (10) eine bogenförmige, konvex gekrümmte Übergangsfläche (12) ausgebildet ist.

14. Sitzeinrichtung nach einem der Ansprüche 8 bis 13,
**dadurch gekennzeichnet, dass** der Durchmesser des Diskuskörpers (6) im Bereich der Umfangsfläche (11) kleiner ist als der Innendurchmesser des Keders (9), und insbesondere 98 % bis 95 % des Innendurchmessers des Keders (9) beträgt.

15. Sitzeinrichtung nach einem der Ansprüche 1 bis 14,
**dadurch gekennzeichnet, dass** der Gewichtskörper (3) ein Eigengewicht besitzt, das 30 % bis 50 % des Gewichts der Sitzeinrichtung aus der Hülle (1) und dem Hohlkörper (2) ohne den Gewichtskörper (3) beträgt.

16. Sitzeinrichtung nach einem der Ansprüche 1 bis 15,
**dadurch gekennzeichnet, dass** der Gewichtskörper (3) aus einem flexiblen Material mit einem großen spezifischen Gewicht besteht, vorzugsweise Gummi, Polyvinylchlorid oder einem entsprechenden Kunststoff zusammengefügt ist.

17. Sitzeinrichtung nach einem der Ansprüche 1 bis 16,
**dadurch gekennzeichnet, dass** der Gewichtskörper (3) aus einer Gewichtskörperhülle besteht, die mit einem sandartigen Material und/oder einer gelartigen Masse gefüllt ist.

18. Sitzeinrichtung nach Anspruch 16 oder 17,
**dadurch gekennzeichnet, dass** innerhalb des Gewichtskörpers (3) ein Zusatzgewicht mit einem hohen spezifischen Gewicht, beispielsweise Stahl, angeordnet ist.

19. Sitzeinrichtung nach einem der Ansprüche 1 bis 18,
**dadurch gekennzeichnet, dass** die Hülle (1) in ihrer Hüllenwandung eine mit einem Verschluss verschließbare Öffnung aufweist, so dass ein Einbringen des Gewichtskörpers (3) und/oder des Hohlkörpers (2) möglich ist.

## Claims

1. A seating device comprising a hollow body (2) filled with a gaseous medium, ellipsoidal in shape, with an expandable hollow body wall, and a cover (1) made of flexible material enveloping the hollow body (2), wherein the cover (1) can be pulled onto the hollow body (2) and removed therefrom, and comprising a weight body (3) serving for positional alignment, **characterized in that** the cover (1) has an opening that can be closed with a closure part, which is dimensioned such that the cover (1) can be filled with the hollow body (2) and subsequently the closure part can be closed after inflation of the hollow body (2), wherein a weight body (3) is arranged between the cover (1) and the hollow body (2), which is clamped between the cover (1) and the hollow body (2) by means of pressure force generated in the hollow body (2) filled with the gaseous medium, wherein the weight body (3) is displaceable in its position at any time by the clamping attachment and is easily removable by hand, wherein the cover (1) consists of a material that has a smaller expansion coefficient than the material forming the wall of the hollow body (2).

2. Seating device according to claim 1, **characterized in that** the weight body (3) is attached offset by 180° relative to a seating area (4) provided on the cover (1).

3. Seating device according to claim 1 or 2, **characterized in that** the weight body (3) is disc-shaped with a discus body (6) formed on a base surface (5) or is ring-shaped.

4. Seating device according to claim 3, **characterized in that** the base surface (5) has a straight, planar profile.

5. Seating device according to claim 3, **characterized in that** the base surface (5) is convexly or concavely curved.

6. Seating device according to any one of claims 3 to 5, **characterized in that** the base surface (5) is circular.

7. Seating device according to any one of claims 3 to 6, **characterized in that** the base surface (5) has a circumferential dimension that is 25% to 35% of the cover diameter of the cover (1) when the cover (1) has a circular cross-section.

8. Seating device according to any one of claims 2 to 7, **characterized in that** the cover (1) has a contact area (8) opposite the seating area (4), which is delimited by a circumferential piping (9) protruding relative to a peripheral surface of the cover (1).

9. Seating device according to claim 8, **characterized in that** the weight body (3) is arranged in the area delimited by the piping (9) between the cover (1) and the hollow body (2).

10. Seating device according to claim 9, **characterized in that** the weight body (3) has a convexly formed discus body (6) formed on its base surface (5).

11. Seating device according to claim 9, **characterized in that** the weight body (3) has a contact surface (10) opposite its base surface (5) and running parallel thereto and arranged concentrically, and preferably the contact surface (10) is circular and its diameter is, for example, 50% to 60% of the diameter of the circular base surface (5).

12. Seating device according to claim 11, **characterized in that** the discus body (6) has a circumferential peripheral surface (11) that is circular in cross-section perpendicular to its central axis (X-X), which runs perpendicular to an extension of the contact surface (10), and preferably the height of the peripheral surface (11) is 45% to 55% of the total thickness of the discus body (6).

13. Seating device according to claim 11 or 12, **characterized in that** an arcuate, convexly curved transition surface (12) is formed between the peripheral surface (11) and the contact surface (10).

14. Seating device according to any one of claims 8 to 13, **characterized in that** the diameter of the discus body (6) in the region of the peripheral surface (11) is smaller than the inner diameter of the piping (9), and in particular is 98% to 95% of the inner diameter of the piping (9).

15. Seating device according to any one of claims 1 to 14, **characterized in that** the weight body (3) has an inherent weight that is 30% to 50% of the weight of the seating device consisting of the cover (1) and the hollow body (2) without the weight body (3).

16. Seating device according to any one of claims 1 to 15, **characterized in that** the weight body (3) consists of a flexible material with a high specific weight, preferably rubber, polyvinyl chloride or a corresponding plastic.

17. Seating device according to any one of claims 1 to 16, **characterized in that** the weight body (3) consists of a weight body cover that is filled with a sand-like material and/or a gel-like mass.

18. Seating device according to claim 16 or 17, **characterized in that** an additional weight with a high specific weight, for example steel, is arranged within the weight body (3).

19. Seating device according to any one of claims 1 to 18, **characterized in that** the cover (1) has in its cover wall an opening that can be closed with a closure, so that insertion of the weight body (3) and/or the hollow body (2) is possible.

## Revendications

1. Dispositif d'assise comprenant un corps creux (2) rempli d'un milieu gazeux, de forme ellipsoïdale, avec une paroi de corps creux extensible, et une enveloppe (1) en matériau flexible enveloppant le corps creux (2), dans lequel l'enveloppe (1) peut être enfilée sur le corps creux (2) et retirée de celui-ci, et comprenant un corps de poids (3) servant à l'alignement de position, **caractérisé en ce que** l'enveloppe (1) présente une ouverture pouvant être fermée par une partie de fermeture, qui est dimensionnée de telle sorte que l'enveloppe (1) peut être remplie avec le corps creux (2) et ensuite la partie de fermeture peut être fermée après gonflage du corps creux (2), dans lequel un corps de poids (3) est disposé entre l'enveloppe (1) et le corps creux (2), qui est fixé par serrage entre l'enveloppe (1) et le corps creux (2) au moyen d'une force de pression générée dans le corps creux (2) rempli du milieu gazeux, dans lequel le corps de poids (3) est déplaçable dans sa position à tout moment par la fixation par serrage et est facilement amovible à la main, dans lequel l'enveloppe (1) est constituée d'un matériau qui présente un coefficient d'expansion plus petit que le matériau formant la paroi du corps creux (2).

2. Dispositif d'assise selon la revendication 1, **caractérisé en ce que** le corps de poids (3) est fixé décalé de 180° par rapport à une zone d'assise (4) prévue sur l'enveloppe (1).

3. Dispositif d'assise selon la revendication 1 ou 2, **caractérisé en ce que** le corps de poids (3) est formé en forme de disque avec un corps de disque (6) formé sur une surface de base (5) ou est formé en forme d'anneau.

4. Dispositif d'assise selon la revendication 3, **caractérisé en ce que** la surface de base (5) présente un profil droit et plan.

5. Dispositif d'assise selon la revendication 3, **caractérisé en ce que** la surface de base (5) est formée de manière convexe ou concave.

6. Dispositif d'assise selon l'une quelconque des revendications 3 à 5, **caractérisé en ce que** la surface de base (5) est circulaire.

7. Dispositif d'assise selon l'une quelconque des revendications 3 à 6, **caractérisé en ce que** la surface de base (5) présente une dimension circonférentielle qui est de 25 % à 35 % du diamètre d'enveloppe de l'enveloppe (1) lorsque l'enveloppe (1) possède une section transversale circulaire.

8. Dispositif d'assise selon l'une quelconque des revendications 2 à 7, **caractérisé en ce que** l'enveloppe (1) présente une zone de contact (8) opposée à la zone d'assise (4), qui est délimitée par un passepoil (9) périphérique faisant saillie par rapport à une surface périphérique de l'enveloppe (1).

9. Dispositif d'assise selon la revendication 8, **caractérisé en ce que** le corps de poids (3) est disposé dans la zone délimitée par le passepoil (9) entre l'enveloppe (1) et le corps creux (2).

10. Dispositif d'assise selon la revendication 9, **caractérisé en ce que** le corps de poids (3) présente un corps de disque (6) formé de manière convexe formé sur sa surface de base (5).

11. Dispositif d'assise selon la revendication 9, **caractérisé en ce que** le corps de poids (3) présente une surface de contact (10) opposée à sa surface de base (5) et s'étendant parallèlement à celle-ci et disposée de manière concentrique, et de préférence la surface de contact (10) est circulaire et son diamètre est, par exemple, de 50 % à 60 % du diamètre de la surface de base circulaire (5).

12. Dispositif d'assise selon la revendication 11, **caractérisé en ce que** le corps de disque (6) présente une surface périphérique (11) périphérique qui est circulaire en section transversale perpendiculaire à son axe central (X-X), qui s'étend perpendiculairement à un prolongement de la surface de contact (10), et de préférence la hauteur de la surface périphérique (11) est de 45% à 55% de l'épaisseur totale du corps de disque (6).

13. Dispositif d'assise selon la revendication 11 ou 12, **caractérisé en ce qu'**une surface de transition (12) arquée, courbée de manière convexe, est formée entre la surface périphérique (11) et la surface de contact (10).

14. Dispositif d'assise selon l'une quelconque des revendications 8 à 13, **caractérisé en ce que** le diamètre du corps de disque (6) dans la région de la surface périphérique (11) est inférieur au diamètre intérieur du passepoil (9), et en particulier est de 98% à 95% du diamètre intérieur du passepoil (9).

15. Dispositif d'assise selon l'une quelconque des revendications 1 à 14, **caractérisé en ce que** le corps de poids (3) possède un poids propre qui est de 30% à 50% du poids du dispositif d'assise constitué de l'enveloppe (1) et du corps creux (2) sans le corps de poids (3).

16. Dispositif d'assise selon l'une quelconque des revendications 1 à 15, **caractérisé en ce que** le corps de poids (3) est constitué d'un matériau flexible avec un poids spécifique élevé, de préférence du caoutchouc, du polychlorure de vinyle ou un plastique correspondant.

17. Dispositif d'assise selon l'une quelconque des revendications 1 à 16, **caractérisé en ce que** le corps de poids (3) est constitué d'une enveloppe de corps de poids qui est remplie d'un matériau de type sable et/ou d'une masse de type gel.

18. Dispositif d'assise selon la revendication 16 ou 17, **caractérisé en ce qu'**un poids supplémentaire avec un poids spécifique élevé, par exemple de l'acier, est disposé à l'intérieur du corps de poids (3).

19. Dispositif d'assise selon l'une quelconque des revendications 1 à 18, **caractérisé en ce que** l'enveloppe (1) présente dans sa paroi d'enveloppe une ouverture pouvant être fermée par une fermeture, de sorte que l'insertion du corps de poids (3) et/ou du corps creux (2) est possible.
